# EUROPÄISCHE PATENTSCHRIFT

(11) **EP 3 608 015 B1**
(45) Veröffentlichungstag und Bekanntmachung des Hinweises auf die Patenterteilung: **06.10.2021**
(21) Anmeldenummer: 18187934.7
(22) Anmeldetag: 08.08.2018
(51) Int. Cl.: B01F 9/12, B01F 3/18

(54) **PULVERBEREITSTELLUNGSEINRICHTUNG FÜR EINEN PULVERDOSIERER**
POWDER PROVISION DEVICE FOR A POWDER METERING APPARATUS
DISPOSITIF DE FOURNITURE DE POUDRE POUR UN DOSEUR DE POUDRE

(43) Veröffentlichungstag der Anmeldung: 12.02.2020
(73) Patentinhaber: Harro Höfliger Verpackungsmaschinen GmbH, 71573 Allmersbach im Tal (DE)
(72) Erfinder: Höpfer, Jonas, 71573 Allmersbach im Tal (DE); Weigel, Marco, 71573 Allmersbach im Tal (DE)
(74) Vertreter: Zurhorst, Stefan

(56) Entgegenhaltungen:
- WO-A1-2005/089606
- DE-A1- 4 429 244
- DE-A1-102008 054 842

## Beschreibung

Die Erfindung betrifft eine Pulverbereitstellungseinrichtung für einen Pulverdosierer mit den Merkmalen nach dem Oberbegriff des Anspruchs 1.

Bei der Dosierung von Pulvern insbesondere mittels sogenannter Stechheber erfolgt die Abgrenzung der zu dosierenden Pulvermenge durch das Einstechen einer Hülse in ein Pulverbett, welches in einem Pulverbehälter bereitgehalten wird. Die abgegrenzte Pulvermenge wird mittels eines Stempels in der Hülse kompaktiert. Die Hülse mit der darin enthaltenen abgegrenzten Pulvermenge wird dann aus dem Pulverbett herausgezogen. Der Pulverbehälter wird nun zusammen mit seinem darin enthaltenen Pulverbett relativ zum ortsfest positionierten Dosierer gedreht, damit die Stechheberhülse des Dosierers in einen frischen Bereich des Pulverbettes eintauchen kann.

Der vorstehend umrissene Vorgang hinterlässt Einstichkrater im Pulverbett, die beim Weiterdrehen des Pulverbehälters wieder geschlossen werden müssen. Viele Pulversorten sind jedoch so beschaffen, dass sich die Krater nicht in jedem Fall von alleine schließen. Zur Unterstützung des Schließvorganges wird deshalb eine ortsfest gelagerte Glättungseinrichtung eingesetzt, die im Stand der Technik Rechen und Leitbleche umfasst. In Folge der Relativbewegung des sich mit dem Pulverbehälter mitdrehenden Pulverbetts gegenüber den ortsfesten Rechen und Leitblechen sollen sich die Krater schließen.

Die genannten Bauteile, namentlich die Rechen und Leitbleche, welche passiv im Pulverbett hängen, haben jedoch den Nachteil, dass sie in Bewegungsrichtung hinter sich einen Nachlauf erzeugen, also quasi einen "Schatten" werfen, der eine furchenförmige Vertiefung im Pulverbett bildet und zudem die Dichte des Pulvers lokal verändert. Sofern nun eine Hülse in eine solche Furche sticht, ist deren Füllmenge gegenüber denjenigen Hülsen reduziert, welche in einen Pulverbettbereich ohne Furche eintauchen. Es kommt noch hinzu, dass im Stand der Technik die Einstellung der Rechen und Leitbleche manuell erfolgt. Ihre Wirkung ist kaum reproduzierbar, sensibel gegen Änderungen aller Art und außerdem geschwindigkeitsabhängig.

Aus der WO 2005/089606 A1 ist eine Küchenmaschine mit einem ortsfest gelagerten Rührwerk und einem relativ dazu drehend angetriebenen Behälter bekannt. Die Küchenmaschine ist für das Mischen von Lebensmittel-Zutaten vorgesehen und dahingehend ausgelegt, dass in dem Behälter von einheitlicher Größe auch vergleichsweise kleine Zutatenmengen gut gemischt werden können. Für die Erzeugung der Behälter-Drehbewegung wird ein Direktantrieb oder ein indirekter Antrieb mittels der vom Rührwerk erzeugten Reibungswirkung in Betracht gezogen.

Der Erfindung liegt nun die Aufgabe zu Grunde, eine gattungsbildende Pulverbereitstellungseinrichtung derart weiterzubilden, dass damit ein Pulverbett in einem gleichmäßigeren und besser reproduzierbaren Zustand bereitgestellt werden kann.

Diese Aufgabe wird durch eine Pulverbereitstellungseinrichtung mit den Merkmalen nach dem Anspruch 1 gelöst.

Nach der Erfindung ist eine Pulverbereitstellungseinrichtung für einen Pulverdosierer vorgesehen, deren ortsfest gelagerte Glättungseinrichtung ein Rührwerk mit mindestens einem in den Innenraum des Pulverbehälters ragenden, drehend antreibbaren Rührer umfasst. Der Rührer bewirkt eine zuverlässige Einebnung von Einstichkratern im Pulverbett, ohne die Pulvereigenschaften wie Pulverdichte oder dergleichen nachteilig zu beeinflussen. Anders als bei einem passiven, also unbewegten Element führt die rührende Drehbewegung des Rührers dazu, dass seine Wirkung innerhalb einer bestimmten Breite homogen ist. Im Nachlauf der Rührers entstehen keine lokal vertieften Furchen. Vielmehr erzeugt der ortsfest, aber drehbar gelagerte und angetriebene Rührer im relativ dazu bewegten Pulverbett einen breiten und gleichförmigen Nachlauf, innerhalb dessen der oder die Stechheber reproduzierbare Dosierbedingungen vorfinden.

Es kann zweckmäßig sein, dass der mindestens eine Rührer mit schräg zur Vertikalen liegender Drehachse in den Innenraum des Pulverbehälters bzw. in das Pulverbett eintaucht. Bevorzugt weist er jedoch eine vertikal ausgerichtete Drehachse auf. Hierdurch wird erreicht, dass die Rührwirkung keine wesentlichen Vertikal- bzw. Axialkomponenten aufweist. Dies trägt zur weiteren Vergleichmäßigung der Pulveroberfläche bzw. des Pulverhöhenniveaus unter Vermeidung von lokalen Erhöhungen bzw. Vertiefungen bei.

In bevorzugter Weiterbildung der Erfindung weist das Rührwerk zwei gegenläufig antreibbare und ineinander greifende Rührer auf. Bezüglich der relativen Drehbewegung des Pulverbehälters zusammen mit dem Pulverbett gegenüber dem Rührwerk entsteht eine symmetrisch ausgebildete Rührwirkung mit weiter verbesserter Gleichförmigkeit.

Der Rührer weist zweckmäßig mindestens ein axiales Mischelement und/oder ein radiales Mischelement auf. Als axiales Mischelement ist hier ein Mischelement gemeint, welches sich zumindest anteilig in Richtung der Drehachse des Rührers erstreckt. Als radiales Mischelement ist hier ein Mischelement gemeint, welches sich zumindest anteilig in radialer Richtung relativ zur Drehachse des Rührers erstreckt. Dabei muss es sich nicht um eine exakt axiale oder radiale Ausrichtung handeln. Vielmehr sind auch solche Ausführungsformen mit umfasst, die schräg zu den jeweiligen Richtungen verlaufen und dabei nur anteilig eine Richtungskomponente bezüglich der genannten Richtungen aufweisen. Jedenfalls wird dadurch sichergestellt, dass die Durchmischungswirkung innerhalb eines Zielvolumens des Pulverbetts mit ausgeprägter Gleichmäßigkeit eintrifft.

In der erfindungsgemäßen Ausgestaltung der Pulverbereitstellungseinrichtung ist die Drehbewegung des Rührers an die Drehbewegung des Pulverbehälters gekoppelt. Der Lauf des Rührers ist also mit dem Lauf des Pulverbehälters synchronisiert. Die Wirkung des Rührers ist folglich unabhängig von der Betriebsgeschwindigkeit. Dies erlaubt insbesondere auch einen getakteten Betrieb mit Beschleunigungs- und Verzögerungsphasen, in denen die Pulverbettaufbereitung trotz variierender Geschwindigkeiten immer gleichmäßig erfolgt.

Insgesamt ist erreicht, dass die Pulverbettaufbereitung mit erheblich verbesserter Reproduzierbarkeit und Gleichmäßigkeit erfolgt. Einstellarbeiten sind praktisch nicht erforderlich. Die Dosiergenauigkeit des aus der erfindungsgemäßen Pulverbereitstellungseinrichtung entnommenen Pulvers ist deutlich gesteigert.

Ein Ausführungsbeispiel der Erfindung ist nachfolgend anhand der Zeichnung näher erläutert. Es zeigen:
- Fig. 1: in einer schematischen Draufsicht ein System aus einem Pulverdosierer und einer erfindungsgemäßen Pulverbereitstellungseinrichtung mit zwei gegenläufig angetriebenen Rührern, und
- Fig. 2: in einer Schnittdarstellung die Pulverbereitstellungseinrichtung nach Fig. 1 mit Einzelheiten seiner als Rührwerk ausgebildeten Glättungseinrichtung.

Fig. 1 zeigt in einer schematischen Draufsicht einen Ausschnitt eines Systems, welches einen Pulverdosierer 1 und eine Pulverbereitstellungseinrichtung 4 für den Pulverdosierer 1 umfasst. Teil der erfindungsgemäßen Pulverbereitstellungseinrichtung 4 ist ein Pulverbehälter 5, in dem ein Pulverbett 3 aus einem pulvrigen Produkt bereitgehalten wird. Das pulvrige Produkt ist hier ein pharmazeutisches Präparat. Es kommen aber auch andere pulvrige Produkte zur Bildung des Pulverbetts 3 und zur Prozessierung mittels der Pulverbereitstellungseinrichtung 4 in Betracht. Mittels des Pulverdosierers 1 werden Teilmengen des pulvrigen Produkts aus dem Pulverbett 3 entnommen und jeweils als definierte Dosiermenge abgegrenzt. Im gezeigten Ausführungsbeispiel ist der Pulverdosierer 1 eine nur schematisch angedeutete Stechheberstation mit beispielhaft vier angedeuteten Stechhebern 2, deren zylindrische Hülsen von oben, also senkrecht zur Zeichnungsebene der Fig. 1 in das Pulverbett 3 eintauchen, um dort in bekannter Weise jeweils eine Pulvermenge abzugrenzen, zu kompaktieren und für die Weiterverarbeitung, insbesondere für die Überführung in nicht dargestellte Zielbehälter zu entnehmen. Anstelle einer Stechheberstation können aber auch andere Bauformen eines Pulverdosierers 1 zum Einsatz kommen.

Die Pulverbereitstellungseinrichtung 4 umfasst neben dem genannten topfförmigen Pulverbehälter 5 eine Glättungseinrichtung 6 für das Pulverbett 3, deren weitere Einzelheiten sich aus der Zusammenschau der Fig. 1 mit Fig. 2 ergeben. Fig. 2 zeigt in einer Schnittdarstellung die Pulverbereitstellungseinrichtung nach Fig. 1 in einer Schnittebene senkrecht zur Zeichnungsebene nach Fig. 1. Aus der Zusammenschau der Fig. 1 und 2 ergibt sich, dass die Glättungseinrichtung 6 ebenso wie der Pulverdosierer 1 ortsfest gelagert ist, während der Pulverbehälter 5 um eine vertikale Drehachse 12 drehbar gelagert ist und im Betrieb um diese Drehachse entsprechend einem Pfeil 13 (Fig. 1) drehend angetrieben wird. Das Pulverbett 3 im Pulverbehälter 5 folgt dieser Drehbewegung, so dass es gegenüber dem fest positionierten Pulverdosierer 1 und auch gegenüber der fest positionieren Glättungseinrichtung 6 eine Relativbewegung ausübt.

Die genannte Drehbewegung von Pulverbehälter 5 und Pulverbett 3 um die Drehachse 12 ist intermittierend bzw. getaktet. Beim oben umrissenen Abmessen der einzelnen Pulverdosiermengen, also bei Eintauchen der Stechheberhülse in das Pulverbett 3 bis hin zum Zurückziehen desselben ist die Drehbewegung angehalten. Danach wird die Drehbewegung der Einheit aus Pulverbehälter 5 und Pulverbett 3 in Gang gesetzt und nach Ausführung eines definierten Winkelschritts erneut angehalten, wonach der Abmessungs- bzw. Dosiervorgang erneut beginnt. Das Pulverbett 3 weist gemäß der Darstellung nach Fig. 2 eine Oberfläche 19 auf, in der die Stechheber 2 (Fig. 1) nach dem Herausziehen Krater hinterlassen. Die Ausführung des genannten Winkelschritts trägt dazu bei, dass der Pulverdosierer 1 bei jedem Abmessungs- bzw. Dosiervorgang ein Pulverbett 3 mit möglichst homogenen Eigenschaften und möglichst ungestörter Oberfläche 19 vorfindet.

Eventuell vorhandene Krater in der Oberfläche 19 oder auch andere durch den Pulverdosierer 1 hervorgerufene Störungen im Pulverbett 3 wandern zunächst mit der Drehbewegung des Pulverbehälters 5 in Richtung des Pfeils 13 mit. Zur Beseitigung solcher Störungen ist in Drehrichtung (Pfeil 13) hinter dem Pulverdosierer 1 die oben schon erwähnte Glättungseinrichtung 6 für das Pulverbett 3 positioniert. Die Glättungseinrichtung 6 umfasst ein Rührwerk 7, welches seinerseits mindestens einen, hier zwei Rührer 8, 9 umfasst. Die beiden Rührer 8, 9 weisen Antriebswellen auf, mittels derer sie in einer ortsfesten, nicht mit dem Pulverbehälter mitdrehenden Lagerplatte 18 drehbar gelagert sind. Dabei weisen der eine Rührer 8 eine vertikale Drehachse 14 und der andere Rührer 9 eine vertikale Drehachse 16 auf. Beide Drehachsen 14, 16 der Rührer 8, 9 sind achsparallel zueinander und auch achsparallel zur Drehachse 12 des Pulverbehälters 5.

Beide Rührer 8, 9 weisen jeweils mindestens ein, hier vier axiale Mischelemente 10 sowie optional auch mindestens ein, hier vier radiale Mischelemente 11 jeweils aus gebogenem Draht auf. Die axialen Mischelemente 10 verlaufen parallel zur jeweiligen Drehachse 14, 16, können aber auch in einem schrägen Winkel dazu liegen und beispielsweise schraubenförmig verlaufen. Die radialen Mischelemente verlaufen radial zur jeweiligen Drehachse 14, 16. Auch für sie gilt, dass sie nicht exakt diesen Verlauf haben müssen, sondern auch in einem schrägen Winkel dazu liegen und beispielsweise spiralig verlaufen können. Die Rührer 8, 9 sind derart positioniert, dass sie mit ihren axialen und radialen Mischelementen 10, 11 in den Innenraum des Pulverbehälters 5 und dort in das Pulverbett 3 hineinragen. Die Eintauchtiefe der Rührer 8, 9 unter die Oberfläche 19 des Pulverbettes 3 reicht praktisch bis zum Boden des Pulverbehälters 5. Jedenfalls ist sie bevorzugt mindestens so groß wie die Eintauchtiefe der Stechheber 2.

Aus der Draufsicht nach Fig. 1 ergibt sich noch, dass beide Rührer 8, 9 in Drehrichtung des Pulverbehälters 5 auf gleicher Relativposition zum Pulverdosierer 1 liegen, jedoch in radialer Richtung zueinander beabstandet sind. Es kann aber auch ein Positionsversatz beider Rührer 8, 9 in Drehrichtung des Pulverbehälters 5 zweckmäßig sein. Außerdem ist in Fig. 1 zu erkennen, dass beide Rührer 8, 9 im Betrieb um ihre jeweiligen Drehachsen 14, 16 gegenläufig angetrieben werden, wie dies durch Pfeile 15, 17 kenntlich gemacht ist. Der Abstand der beiden Drehachsen 14, 16 ist kleiner als der Durchmesser der Rührer 8, 9, in dessen Folge die Mischelemente 10, 11 beider Rührer 8, 9 ineinander kämmen. Durch geeigneten Drehwinkelversatz wird dabei eine Kollision der Mischelemente 8, 9 miteinander verhindert. Insgesamt erzeugen beide Rührer 8, 9 eine lückenfreie Wirkbreite, die sich radial zur Drehachse 12 des Pulverbehälters 5 soweit erstreckt, dass die ebenfalls radial zur Drehachse 12 des Pulverbehälters 5 gemessene Wirkbreite des Pulverdosierers 1 bzw. seiner sämtlichen Stechheber 2 vollständig abgedeckt ist. Der im Pulverbett 3 sich einstellende Nachlauf des gesamten Pulverdosierers 1 wird vollständig von den Mischelementen 8, 9 erfasst.

Die Drehbewegung beider Rührer 8, 9 ist an die Drehbewegung des Pulverbehälters 5 gekoppelt. Dies kann beispielsweise durch einen gemeinsamen Antrieb und eine mechanische Zwangskopplung mittels Zahnrädern, aber auch durch eine geeignete elektronische Steuerung bei separaten Antrieben herbeigeführt werden. Jedenfalls stehen die Rührer 8, 9 still, wenn der Pulverbehälter 5 still steht. Und sie drehen sich, wenn auch der Pulverbehälter 5 eine Drehbewegung ausführt. In Beschleunigungs- und Verzögerungsphasen des Pulverbehälters 5 führen auch die Rührer 8, 9 korrespondierend beschleunigte oder verzögerte Drehbewegungen aus.

Insgesamt wird erreicht, dass mittels des Rührwerks 7 Störungen des Pulverbetts 3 im Nachlauf des Pulverdosierers 1 beseitigt werden, und dass dem Pulverdosierer 1 kontinuierlich ein Pulverbett 3 mit homogenen Pulvereigenschaften und mit einer Oberfläche 19 auf konstantem Höhenniveau zugeführt wird.

## Patentansprüche

1. Pulverbereitstellungseinrichtung (4) für einen Pulverdosierer (1), insbesondere für eine Stechheberstation, mit einem drehend antreibbaren Pulverbehälter (5) zur Aufnahme eines Pulverbetts (3), und mit einer ortsfest gelagerten Glättungseinrichtung (6) für das Pulverbett (3), wobei die ortsfest gelagerte Glättungseinrichtung (6) ein Rührwerk (7) mit mindestens einem in den Innenraum des Pulverbehälters (5) ragenden, drehend antreibbaren Rührer (8, 9) umfasst, **dadurch gekennzeichnet, dass** die Drehbewegung des Rührers (8, 9) an die Drehbewegung des Pulverbehälters (5) synchronisiert gekoppelt ist.

2. Pulverbereitstellungseinrichtung nach Anspruch 1,
**dadurch gekennzeichnet, dass** der mindestens eine Rührer (8, 9) eine vertikal ausgerichtete Drehachse aufweist.

3. Pulverbereitstellungseinrichtung nach Anspruch 1 oder 2,
**dadurch gekennzeichnet, dass** das Rührwerk (7) zwei gegenläufig antreibbare und ineinander greifende Rührer (8, 9) aufweist.

4. Pulverbereitstellungseinrichtung nach einem der Ansprüche 1 bis 3,
**dadurch gekennzeichnet, dass** der Rührer (8, 9) mindestens ein axiales Mischelement (10) aufweist.

5. Pulverbereitstellungseinrichtung nach einem der Ansprüche 1 bis 4,
**dadurch gekennzeichnet, dass** der Rührer (8, 9) mindestens ein radiales Mischelement (11) aufweist.

## Claims

1. Powder providing device (4) for a powder metering unit (1), in particular for a tamping pin station, having a powder container (5), which can be driven in rotation, for receiving a powder bed (3), and having a smoothing device (6), which is mounted in a positionally fixed manner, for the powder bed (3),
wherein the smoothing device (6), which is mounted in a positionally fixed manner, comprises a stirring unit (7) having at least one stirrer (8, 9), which projects into the interior space of the powder container (5) and can be driven in rotation, **characterized in that** the rotational movement of the stirrer (8, 9) is coupled in a synchronized manner to the rotational movement of the powder container (5).

2. Powder providing device according to claim 1,
**characterized in that** the at least one stirrer (8, 9) has a vertically oriented axis of rotation.

3. Powder providing device according to claim 1 or 2,
**characterized in that** the stirring unit (7) has two interengaging stirrers (8, 9) which can be driven in opposite directions.

4. Powder providing device according to one of claims 1 to 3,
**characterized in that** the stirrer (8, 9) has at least one axial mixing element (10).

5. Powder providing device according to one of claims 1 to 4,
**characterized in that** the stirrer (8, 9) has at least one radial mixing element (11).

## Revendications

1. Dispositif d'alimentation en poudre (4) destiné à un doseur de poudre (1), en particulier à une station à piston, ledit dispositif comprenant un réservoir de poudre (5) pouvant être entraîné en rotation et destiné à recevoir un lit de poudre (3) et un dispositif de lissage fixe (6) destiné au lit de poudre (3),
le dispositif de lissage fixe (6) comprenant un mécanisme d'agitation (7) muni d'au moins un agitateur (8, 9) pouvant être entraîné en rotation et faisant saillie dans l'espace intérieur du réservoir de poudre (5),
**caractérisé en ce que** le mouvement de rotation de l'agitateur (8, 9) est synchronisé avec le mouvement de rotation du réservoir de poudre (5).

2. Dispositif d'alimentation en poudre selon la revendication 1,
**caractérisé en ce que** l'au moins un agitateur (8, 9) comporte un axe de rotation orienté verticalement.

3. Dispositif d'alimentation en poudre selon la revendication 1 ou 2,
**caractérisé en ce que** le mécanisme d'agitation (7) comporte deux agitateurs (8, 9) qui s'engagent l'un dans l'autre et qui peuvent être entraînés dans des sens opposés.

4. Dispositif d'alimentation en poudre selon l'une des revendications 1 à 3,
**caractérisé en ce que** l'agitateur (8, 9) comporte au moins un élément mélangeur axial (10).

5. Dispositif d'alimentation en poudre selon l'une des revendications 1 à 4,
**caractérisé en ce que** l'agitateur (8, 9) comporte au moins un élément de mélange radial (11).
